# EUROPÄISCHE PATENTSCHRIFT

(11) **EP 0 973 142 B1**
(45) Veröffentlichungstag und Bekanntmachung des Hinweises auf die Patenterteilung: **03.09.2003**
(21) Anmeldenummer: 99104719.2
(22) Anmeldetag: 10.03.1999
(51) Int. Cl.: G09F 3/20, G09F 7/06

(54) **Vorrichtung zur Anzeige von Produkt- und/oder Preisinformation**
Device to show product and/or price informations
Dispositif d'affichage d'informations sur des produits et/ou des prix

(30) Priorität: 22.05.1998 DE 19822921
(43) Veröffentlichungstag der Anmeldung: 19.01.2000
(73) Patentinhaber: Meto International GmbH, 69434 Hirschhorn/Neckar (DE)
(72) Erfinder: Waegner, Frank Steffen, 69469 Weinheim (DE); Franzen, Peter, 69434 Hirschhorn (DE)
(74) Vertreter: Menges, Rolf, Dipl.-Ing.

(56) Entgegenhaltungen:
- EP-A- 0 158 273
- WO-A-98/18113
- DE-A- 3 108 058
- DE-U- 29 706 671
- US-A- 4 679 339

## Beschreibung

Die Erfindung betrifft eine Vorrichtung zur Anzeige von Produkt- und/oder Preisinformation, bestehend aus einem Trägergehäuse und zumindest einem Sichtbehälter, wobei der Sichtbehälter aus einer zumindest teilweise transparenten Vorderwand besteht, an deren Rückseite Leisten derart angeordnet sind, daß sie einzelne Sichtfächer für die Aufnahme von Produktund/oder Preisinformationen bilden.

Eine derartige Vorrichtung ist bereits aus der EP 0 452 296 B1 bekannt geworden. Das Trägergehäuse der in dieser Patentschrift offenbarten Anzeigevorrichtung besteht aus einem Rahmen, in den der Sichtbehälter von der Seite her einschiebbar ist.

Aus der DE 196 43 414 C1 ist eine ähnlich aufgebaute Anzeigekassette für auswechselbare Informationsträger bekannt geworden, wobei der Sichtbehälter jedoch nicht seitlich zu dem Trägergehäuse bewegbar angeordnet ist, sondern er ist durch eine Schwenk- und Hubbewegung aus dem Trägergehäuse nach vorne herausnehmbar, bzw. er ist von vorne durch eine entsprechende Bewegung in das Trägergehäuse einsetzbar. Im Gebrauchszustand wird der Sichtbehälter durch einen Federmechanismus klemmend in dem Trägergehäuse fixiert.

Aus der Druckschrift EP-A-0 158 273 ist eine Anzeige Kassette bekannt, bei der Sichtbehälter für auswechselbare Informationsträger hinter einem Schwenkbaren Deckel in einem Gehäuse anordenbar sind.

Der Erfindung liegt die Aufgabe zugrunde, eine Vorrichtung zur Anzeige von Produkt- und/oder Preisinformation vorzuschlagen, die es erlaubt, die jeweiligen Produkt- und/oder Preisinformationen einfach und sicher auszuwechseln.

Die Aufgabe wird dadurch gelöst, daß an dem Sichtbehälter eine Schwenkachse durch zumindest ein erstes Befestigungselement definiert ist, das an zumindest einer Seitenfläche des Sichtbehälters vorgesehen ist, daß der Sichtbehälter durch eine Schwenkbewegung um die Schwenkachse des Sichtbehälters aus dem Trägergehäuse herausklappbar ist und daß das Befestigungselement derart ausgebildet ist, daß es die Schwenkbewegung des Sichtbehälters aus dem Trägergehäuse heraus auf einen vorbestimmten Winkelbereich einschränkt. Der Vorteil gegenüber dem bekannten Stand der Technik besteht darin, daß der Sichtbehälter auch zum Wechseln der jeweiligen Einstellung der Preis- und/oder Produktinformation mit dem Trägergehäuse verbunden bleibt. Hierdurch wird vermieden, daß eines der beiden Teilelemente während des Auswechselns verloren geht. Weiterhin sitzt, wie gemäß einer vorteilhaften Weiterbildung der erfindungsemäßen Vorrichtung vorgesehen, der Sichtbehälter paßgenau im Trägergehäuse. Es ist also keine spaltförmige Öffnung vorhanden, in der sich Schmutz und Staub ansammeln könnten.

Gemäß einer vorteilhaften Ausgestaltung der erfindungsgemäßen Vorrichtung ist vorgesehen, daß das Befestigungselement als Scharnier ausgebildet ist und aus einem Noppen bzw. Stift und einer korrespondierenden Vertiefung besteht, in die der Noppen bzw. der Stift eingreift.
Der Noppen bzw. der Stift ist entweder an dem Sichtbehälter oder an dem Trägergehäuse vorgesehen ist, während die korrespondierende Vertiefung an dem Trägergehäuse oder dem Sichtbehälter angebracht ist.

Eine günstige Weiterbildung des Befestigungselements, das die Schwenkbewegung auf einen vorbestimmten Winkelbereich einschränkt, schlägt vor, daß der Noppen bzw. der Stift einen Teilkreis mit 360° - α bildet, daß die Vertiefung einen Teilkreis mit 360° - β bildet, wobei α größer ist als β, und daß der maximale Winkel der Schwenkbewegung der Differenz α - β entspricht.

Alternativ wird vorgeschlagen, daß der Noppen bzw. der Stift als Vollkreis ausgebildet ist und daß seitlich oberhalb des Noppens bzw. des Stifts ein weiterer Stift vorgesehen ist, der in eine Führungsrille eingreift, die derart ausgestaltet ist, daß der Sichtbehälter im ausgeklappten Zustand in einer vorgegebenen Winkelposition bezüglich des Trägergehäuses arretiert wird. Auch hier wird das Herausklappen des Sichtbehälters aus dem Trägergehäuse automatisch gestoppt, sobald der Noppen/Stift das geschlossene Ende der Führungsrille erreicht.

Um das Herausklappen des Sichtbehälters aus dem Trägergehäuse zu erleichtern - insbesondere wenn der Sichtbehälter im Gebrauchszustand paßgenau in das Trägergehäuse eingefügt ist -, sieht eine vorteilhafte Weiterbildung der erfindungsgemäßen Vorrichtung vor, daß im Bereich der der Schwenkachse gegenüberliegenden Kante der Vorderseite des Sichtbehälters zumindest ein Griffteil vorgesehen ist.

Eine vorteilhafte Ausgestaltung der erfindungsgemäßen Vorrichtung sieht eine weitere Kombination aus Noppen bzw. Stift und Vertiefung vor, die den Sichtbehälter im Gebrauchszustand in dem Trägergehäuse arretiert. Vorzugsweise sind die entsprechenden Arretierungselemente im oberen Bereich der Seitenflächen des Sichtbehälters und des Trägergehäuses angeordnet.

Eine kostengünstige Lösung schlägt vor, daß Sichtbehälter und Trägergehäuse als Spritzgußteile gefertigt sind.

Um insbesondere bei großformatigen Anzeigevorrichtungen dem Sichtbehälter auch während des Auswechselns der Preis- und/oder Produktinformationen die notwendige Stabilität zu verleihen, ist oberhalb des ersten Befestigungselements zwischen Trägergehäuse und Sichtbehälter ein weiteres Befestigungselement vorgesehen ist, das im wesentlichen aus einem Schwenkarm besteht, der den Sichtbehälter in herausgeklappten Zustand in einer vorgegebenen Winkelstellung zum Trägergehäuse arretiert.

Die Erfindung wird anhand der nachfolgenden Figuren näher erläutert. Es zeigt:
Fig. 1: eine perspektivische Darstellung der erfindungsgemäßen Vorrichtung,
Fig. 2: eine Explosionsdarstellung der erfindungsgemäßen Vorrichtung,
Fig. 3: eine perspektivische Darstellung der erfindungsgemäßen Vorrichtung im Zustand des Auswechselns der Preis- und/oder Produktinformationen,
Fig. 3a: eine perspektivische Ansicht eines ersten Befestigungselements,
Fig. 3b: eine perspektivische Ansicht eines zweiten Befestigungselements und
Fig. 4: eine perspektivische Ansicht eines dritten Befestigungselements.

Fig. 1 zeigt eine perspektivische Darstellung der erfindungsgemäßen Vorrichtung 1 im Gebrauchszustand. Die Vorrichtung 1 besteht aus einem Trägergehäuse 2, in das zwei Sichtbehälter 3 paßgenau integriert sind. Während der obere Sichtbehälter 3 lediglich ein Sichtfach 4 für die Anzeige von Produktinformation 16 aufweist, ist der untere Sichtbehälter in sechs Sichtfächer 4 unterteilt. In den einzelnen Sichtfächern 4 sind Preisinformationsträger angeordnet. Bei diesen handelt es sich vorzugsweise um Leporellos.

In Fig. 2 ist eine Explosionsdarstellung der erfindungsgemäßen Vorrichtung 1 zu sehen. Trägergehäuse 2 und die beiden Sichtbehälter 3 sind als separate Spritzgußteile gefertigt. Das Trägergehäuse 2 besteht aus einem in zwei gleiche Abschnitte untergliederten Rahmen. Im unteren Bereich der inneren Seitenflächen des Trägergehäuses 2 sind Vertiefungen 9b vorgesehen, die mit den Noppen/Stiften 9a, die an den Sichtbehältern 3 angebracht sind korrespondieren und für die Befestigung der Sichtbehälter 3 in dem Trägergehäuse 2 Sorge tragen. Beispiele für die Ausgestaltung der Noppen/Stifte 9a und der entsprechenden Vertiefungen 9b werden anhand der Figuren Fig. 3, Fig. 3a, Fig. 3b und Fig. 4 an späterer Stelle noch eingehend erläutert.

Im oberen Bereich der inneren Seitenflächen des Trägergehäuses 2 sind gleichfalls Vertiefungen 10b vorgesehen, die im Gebrauchszustand die Sichtbehälter 3 in dem rahmenförmigen Trägergehäuse 2 arretieren. Das Einrasten der Stifte/Noppen 10a, die gleichfalls an den Seitenflächen 15 des Sichtbehälters 3 angebracht sind, in die Vertiefungen 10b wird durch die Führungsspuren 14 wesentlich erleichtert. Durch die Führungsspuren 14 wird auch erreicht, daß die Sichtbehälter 3 ohne große Kraftaufwendung aus dem Trägergehäuse 2 um die Schwenkachsen 8 herausgeklappt werden können. Der mittig im Bereich der Oberkante der Vorderseite 6 des Sichtbehälters 3 angebrachte Griffteil 11 ermöglicht es, den Sichtbehälter 3 aus dem Trägergehäuse 2 selbst dann problemlos herauszuklappen, wenn der Sichtbehälter 3 paßgenau in dem rahmenförmigen Trägergehäuse 2 positioniert ist. Die paßgenaue Positionierung des Sichtbehälters 3 in dem Trägergehäuse 2 verhindert die Bildung einer spaltförmigen Öffnung zwischen den beiden Teilen 2, 3 und damit die Ansammlung von Schmutz und Staub in der erfindungsgemäßen Vorrichtung 1.

Der Sichtbehälter 3 für die Aufnahme der Preis- und/oder Produktinformationen 16 besteht -wie bereits erwähnt- aus einem Spritzgußteil. Insbesondere ist zumindest die Vorderwand 6 des Sichtbehälters 3 transparent ausgestaltet, so daß die enthaltenen Preis- und/oder Produktinformationen 16 gut nach außen sichtbar sind. An der Rückseite 7 der Vorderwand 6 sind Leisten 5 derart angebracht, daß einzelne Sichtfächer 4 gebildet werden. Im gezeigten Fall werden die Preis- und/oder Produktinformationen 16 von oben in die Sichtfächer 4 eingefügt.

Fig. 3 zeigt eine perspektivische Darstellung der erfindungsgemäßen Vorrichtung 1, wenn die Sichtbehälter 3 aus dem Trägergehäuse 2 herausgeklappt sind. In dieser Position ist es für das Bedienpersonal problemlos möglich, die Preis- und/oder Produktinformationen 16 auszuwechseln.

In den Figuren Fig. 3a und Fig. 3b sind zwei unterschiedliche Ausgestaltungen des Mechanismus' für die Befestigung der Sichtbehälter 3 in dem Trägergehäuse 2 in perspektivischer Ansicht dargestellt. Beide Ausgestaltungen stellen sicher, daß die Schwenkbewegungen des Sichtbehälters 3 aus dem Trägergehäuse 2 heraus auf einen vorgegebenen Winkelbereich beschränkt sind. Dem Grunde nach kann die Verbindung zwischen dem Trägergehäuse 2 und dem Sichtbehälter 3 derart ausgebildet sein, daß beide Teile 2, 3 nicht voneinander gelöst werden können.

Die Noppen 9a, die im unteren Bereich der Seitenflächen des Sichtbehälters 3 angebracht sind, greifen in entsprechende Vertiefungen 9b an den Seitenflächen des Trägergehäuses 2 ein. Noppen 9a und Vertiefungen 9b sind so dimensioniert, daß der Sichtbehälter 3 reibungslos um die Schwenkachse 8 aus dem Trägergehäuse 2 heraus bzw. in das Trägergehäuse 2 hinein geklappt werden kann. Um die Schwenkbewegung auf einen vorgegebenen Winkelbe-reich zu beschränken ist seitlich oberhalb des Noppens 9a ein weiterer kleinerer Noppen/Stift 13 vorgesehen. Dieser Noppen/Stift 13 wird während der Klappbewegung in der Führungsrille 14 geführt, bis er gegen das hintere Ende der Führungsrille 14 anschlägt. Der Winkelbereich der Klappbewegung wird folglich durch die Länge der entsprechenden bogenförmigen Führungsrille 14 festgelegt.

Das in Fig. 3b gezeigte Befestigungselements 9a, 9b besteht ebenfalls aus einem Noppen 9a, der an der unteren Seitenfläche des Sichtbehälters 3 angebracht ist, und einer korrespondierenden Vertiefung 9b in der Seitenfläche des Trägergehäuses 2. Der Noppen 9a und die Vertiefung 9b sind als Teilkreise ausgebildet, wobei der Teilkreis der Vertiefung 9b größer ist als der Teilkreis des Noppens 9a. Durch die Winkeldifferenz zwischen den Teilkreisen von Noppen 9a und Vertiefung 9b ist der maximale Ausschwenkwinkel des Sichtbehälters 3 relativ zu dem Trägergehäuse 2 bestimmt.

Fig. 4 zeigt die perspektivische Ansicht einer dritten Ausführungsform des Befestigungselements zwischen Sichtbehälter 3 und Trägergehäuse 2, die insbesondere dann zur Anwendung kommt, wenn es sich um großformatige Sichtbehälter 3 und entsprechende Trägergehäuse 2 handelt. Die Schwenkbewegung des Sichtbehälters 3 erfolgt wiederum um die Schwenkachse 8, die durch eine beliebig ausgestaltete Kombination von Noppen 9a und Vertiefung 9b definiert ist. Um den Sichtbehälter 3 im herausgeklappten Zustand zusätzlich zu fixieren, ist im Bereich der oberen Seitenflächen von Sichtbehälter 3 und Trägergehäuse 2 ein Schwenkarm 17 vorgesehen. Der Schwenkarm 17 weist eine längliche Mittelöffnung auf, in der der Stift 18 geführt wird, der an dem Sichtbehälter 3 festgemacht ist. Der Stift 18 kann im Gebrauchszustand gleichzeitig die Funktion des Arretierelements erfüllten.

### Bezugszeichenliste

- 1: erfindungsgemäße Vorrichtung
- 2: Trägergehäuse
- 3: Sichtbehälter
- 4: Sichtfach
- 5: Leiste
- 6: Vorderwand
- 7: Rückseite
- 8: Schwenkachse
- 9a: Befestigungselement/Noppen/Stift
- 9b: Befestigungselement/Vertiefung
- 10a: Arretierelement/Noppen/Stift
- 10b: Arretierelement/Vertiefung
- 11: Griffteil
- 12: Führungsrille
- 13: weiterer Stift/Noppen
- 14: Führungsspur
- 15: Seitenfläche
- 16: Produkt/Preisinformation
- 17: Schwenkarm
- 18: Stift

## Patentansprüche

1. Vorrichtung zur Anzeige von Produkt- und/oder Preisinformation, bestehend aus einem Trägergehäuse und zumindest einem Sichtbehälter, wobei der Sichtbehälter aus einer zumindest teilweise transparenten Vorderwand besteht, an deren Rückseite Leisten derart angeordnet sind, daß sie einzelne Sichtfächer für die Aufnahme von Produkt- und/oder Preisinformationen bilden,
**dadurch gekennzeichnet,**
**daß** eine Schwenkachse (8) des Sichtbehälters (3) durch zumindest ein erstes Befestigungselement (9a, 9b) definiert ist, das an zumindest einer Seitenfläche (15) des Sichtbehälters (3) vorgesehen ist,
**daß** der Sichtbehälter durch eine Schwenkbewegung um eine Schwenkachse des Sichtbehälters aus dem Trägergehäuse herausklappbar ist und
**daß** das Befestigungselement (9a, 9b) derart ausgebildet ist, daß es die Schwenkbewegung des Sichtbehälters (3) aus dem Trägergehäuse (2) heraus auf einen vorbestimmten Winkelbereich einschränkt.

2. Vorrichtung nach Anspruch 1,
**dadurch gekennzeichnet,**
**daß** das Befestigungselement (9a, 9b) als Scharnier ausgebildet ist und aus einem Noppen bzw. Stift (9a) und einer korrespondierenden Vertiefung (9b) besteht, in die der Noppen bzw. Stift (9a) eingreift.

3. Vorrichtung nach Anspruch 1 oder 2,
**dadurch gekennzeichnet,**
**daß** der Noppen bzw. der Stift (9a) entweder an dem Sichtbehälter (3) oder an dem Trägergehäuse (2) vorgesehen ist und
**daß** die korrespondierende Vertiefung (9b) an dem Trägergehäuse (2) oder dem Sichtbehälter (3) vorgesehen ist.

4. Vorrichtung nach Anspruch 1, 2 oder 3
**dadurch gekennzeichnet,**
**daß** der Noppen bzw. der Stift (9a) einen Teilkreis mit 360° - α bildet,
**daß** die Vertiefung (9b) einen Teilkreis mit 360°- β bildet, wobei α größer ist als β, und
**daß** der maximale Winkel der Schwenkbewegung der Differenz α - β entspricht.

5. Vorrichtung nach Anspruch 1, 2 oder 3,
**dadurch gekennzeichnet,**
**daß** der Noppen bzw. Stift (9a) als Vollkreis ausgebildet ist,
**daß** seitlich oberhalb des Noppens bzw. Stifts (9a) ein weiterer Stift (13) vorgesehen ist, der in eine Führungsrille (12) eingreift, die derart ausgestaltet ist, daß der Sichtbehälter (3) im ausgeklappten Zustand in einer vorgegebenen Winkelposition bezüglich des Trägergehäuses (2) arretiert wird.

6. Vorrichtung nach Anspruch 5,
**dadurch gekennzeichnet,**
**daß** im Bereich der der Schwenkachse (8) gegenüberliegenden Kante der Vorderseite (6) des Sichtbehälters (3) zumindest ein Griffteil (11) vorgesehen ist, mit dem der Sichtbehälter (3) aus dem Trägergehäuse (2) herausklappbar ist.

7. Vorrichtung nach Anspruch 6,
**dadurch gekennzeichnet,**
**daß** der Sichtbehälter (3) im Gebrauchszustand paßgenau in dem Trägergehäuse (2) angeordnet ist.

8. Vorrichtung nach Anspruch 1 oder 6,
**dadurch gekennzeichnet,**
**daß** eine weitere Kombination aus Noppen bzw. Stift (10a) und Vertiefung (10b) vorgesehen ist, die den Sichtbehälter (3) im Gebrauchszustand in dem Trägergehäuse (2) arretiert.

9. Vorrichtung nach Anspruch 8,
**dadurch gekennzeichnet,**
**daß** Sichtbehälter (3) und Trägergehäuse (2) als Spritzgußteile gefertigt sind.

10. Vorrichtung nach Anspruch 1 oder 2,
**dadurch gekennzeichnet,**
**daß** oberhalb des ersten Befestigungselements (9a, 9b) zwischen Trägergehäuse (2) und Sichtbehälter (3) ein weiteres Befestigungselement vorgesehen ist, das im wesentlichen aus einem Schwenkarm besteht, der den Sichtbehälter (3) in herausgeklappten Zustand in einer vorgegebenen Winkelstellung zum Trägergehäuse (2) arretiert.

## Claims

1. A device for displaying product and/or price information, comprising a carrier casing and at least one viewing box, said viewing box comprising an at least partly transparent front wall with rails arranged on its rear side in such a manner that they form individual viewing compartments for receiving product and/or price information,
**characterized in that**
a pivot axis (8) of the viewing box (3) is defined by at least one first attachment member (9a, 9b) provided on at least one lateral surface (15) of the viewing box (3), that the viewing box can be tilted out from the carrier casing with a pivoting motion around a pivot axis of the viewing box, and
that the attachment member (9a, 9b) is designed to limit the pivoting motion of the viewing box (3) out of the carrier casing (2) to a predetermined angular range.

2. The device according to claim 1,
**characterized in that**
the attachment member (9a, 9b) is designed as a hinge and comprises a knob or pin (9a) and a corresponding recess (9b) into which the knob or pin (9a) engages.

3. The device according to claim 1 or 2,
**characterized in that**
the knob or the pin (9a) is provided either on the viewing box (3) or on the carrier casing (2) and
that the corresponding recess (9b) is provided on the carrier casing (2) or on the viewing box (3).

4. The device according to claim 1, 2 or 3,
**characterized in that**
the knob or the pin (9a) forms a partial circle with 360° - α,
that the recess (9b) forms a partial circle with 360° - β, where α is greater than β, and that the maximum angle of the pivoting motion corresponds to the difference of α - β.

5. The device according to claim 1, 2 or 3,
**characterized in that**
the knob or pin (9a) is designed as a full circle,
that an additional pin (13) is provided laterally above the knob or pin (9a) and engages in a guide groove (12) designed to stop the tilted out viewing box (3) in a prescribed angular position in relation to the carrier casing (2).

6. The device according to claim 5,
**characterized in that**
in the area of the edge of the front face (6) of the viewing box (3), which edge is opposite the pivot axis (8), at least one grip member (11) is provided, by means of which the viewing box (3) can be tilted out from the carrier casing (2).

7. The device according to claim 6,
**characterized in that**
the viewing box (3) is arranged to precisely fit in the carrier casing (2) when in use.

8. The device according to claim 1 or 6,
**characterized in that**
an additional combination of knob or pin (10a) and recess (10b) is provided to lock the viewing box (3) in the carrier casing (2) when in use.

9. The device according to claim 8,
**characterized in that**
the viewing box (3) and the carrier casing (2) are produced as injection moulded parts.

10. The device according to claim 1 or 2,
**characterized in that**
an additional attachment member is provided above the first attachment member (9a, 9b), between the carrier casing (2) and the viewing box (3), which additional attachment member substantially comprises a swivel arm which stops the tilted out viewing box (3) in a prescribed angular position relative to the carrier casing (2).

## Revendications

1. Dispositif d'affichage d'informations sur des produits et/ou des prix, se composant d'un boîtier de support et d'au moins un réceptacle visuel, selon lequel le réceptacle visuel se compose d'une paroi avant au moins partiellement transparente, sur le côté arrière de laquelle des baguettes sont disposées de telle sorte qu'elles forment des compartiments visuels pour le logement d'informations sur des produits et/ou des prix,
**caractérisé en ce que**
un axe de pivotement (8) du réceptacle visuel (3) est défini par au moins un premier élément de fixation (9a, 9b), qui est prévu sur au moins une face latérale (15) du réceptacle visuel (3),
le réceptacle visuel peut basculer hors du boîtier de support par un mouvement de pivotement autour d'un axe de pivotement du réceptacle visuel et
l'élément de fixation (9a, 9b) est conçu de telle sorte qu'il limite le mouvement de pivotement du réceptacle visuel (3) hors du boîtier de support (2) à une zone angulaire prédéterminée.

2. Dispositif selon la revendication 1,
**caractérisé en ce que**,
l'élément de fixation (9a, 9b) est conçu comme une charnière et se compose d'une noppe ou d'une cheville (9a) et d'une cavité (9b) correspondante, dans laquelle s'engrene la noppe ou la cheville (9a).

3. Dispositif selon la revendication 1 ou 2,
**caractérisé en ce que**,
la noppe ou la cheville (9a) est prévue soit sur le réceptacle visuel (3) ou sur le boîtier de support (2) et
la cavité (9b) correspondante est prévue sur le boîtier de support (2) ou le réceptacle visuel (3).

4. Dispositif selon la revendication 1, 2 ou 3
**caractérisé en ce que**
la noppe ou la cheville (9a) forme un cercle gradué de 360° - α,
la cavité (9b) forme un cercle gradué de 360° - β, α étant supérieur à β, et
l'angle maximal du mouvement de pivotement correspond à la différence α - β.

5. Dispositif selon la revendication 1, 2 ou 3,
**caractérisé en ce que**
la noppe ou la cheville (9a) est conçue comme un cercle entier,
latéralement au-dessus de la noppe ou de la cheville (9a) est prévue une autre cheville (13), qui coopère avec une rainure de guidage (12), qui est conçue de telle sorte que le réceptacle visuel (3) en condition basculée est bloqué dans une position angulaire prédéterminée par rapport au boîtier d e logement (2).

6. Dispositif selon la revendication 5,
**caractérisé en ce que**,
dans la zone de l'arête du côté avant (6) du réceptacle visuel (3), opposée à l'axe de pivotement (8), est prévue au moins une partie de prise (11), avec laquelle le réceptacle visuel (3) bascule hors du boîtier de support (2).

7. Dispositif selon la revendication 6,
**caractérisé en ce que**
le réceptacle visuel (3) est disposé en condition d'utilisation exactement dans le boîtier de support (2).

8. Dispositif selon la revendication 1 ou 6,
**caractérisé en ce que**
une autre combinaison de noppe ou de cheville (10a) et de cavité (10b) est prévue, qui bloque le réceptacle visuel (3) en condition d'utilisation dans le boîtier de support (2).

9. Dispositif selon la revendication 8,
**caractérisé en ce que**
le réceptacle visuel (3) et le boîtier de support (2) sont fabriqués comme pièces moulées par injection.

10. Dispositif selon la revendication 1 ou 2,
**caractérisé en ce que**,
au-dessus du premier élément de fixation (9a, 9b), entre le boîtier de support (2) et le réceptacle visuel (3), est prévu un autre élément de fixation, qui se compose sensiblement d'un bras pivotant, qui bloque le réceptacle visuel (3) en condition basculée dans une position angulaire prédéterminée par rapport au boîtier de support (2).
